# EUROPÄISCHE PATENTSCHRIFT

(11) **EP 0 255 831 B1**
(45) Veröffentlichungstag und Bekanntmachung des Hinweises auf die Patenterteilung: **22.08.1990**
(21) Anmeldenummer: 87901013.0
(22) Anmeldetag: 27.01.1987
(51) Int. Cl.: B65B 1/32

(54) **VERFAHREN UND VORRICHTUNG ZUM DOSIERTEN, GEWICHTSGERECHTEN ABFÜLLEN EINER VORBESTIMMTEN MENGE EINES FLIESSFÄHIGEN ABFÜLLGUTS**
PROCESS AND DEVICE FOR DISPENSING PREDETERMINED DOSES HAVING A PRECISE WEIGHT OF A FLUID FILLING MATERIAL
PROCEDE ET DISPOSITIF DE DISTRIBUTION DE DOSES D'UN MATERIAU FLUIDE DE REMPLISSAGE AYANT UN POIDS PREDETERMINE

(30) Priorität: 28.01.1986 DE 3602493
(43) Veröffentlichungstag der Anmeldung: 17.02.1988
(73) Patentinhaber: CARL EDELMANN VERPACKUNGSTECHNIK GMBH, D-7920 Heidenheim/Brenz (DE); BAYER AG, 51368 Leverkusen (DE)
(72) Erfinder: WÖHRLE, Ernst, D-7920 Heidenheim-Oggenhausen (DE); ANSELMINO, Claudio, D-5000 Köln 30 (DE)
(74) Vertreter: Wey, Hans-Heinrich, Dipl.-Ing.
(86) Internationale Anmeldenummer: DE8700031
(87) Internationale Veröffentlichungsnummer: WO8704404

(56) Entgegenhaltungen:
- EP-A- 0 032 481
- EP-A- 0 234 605
- BE-A- 665 949
- DE-A- 2 907 011
- US-A- 4 381 545

## Beschreibung

Die Erfindung betrifft sowohl für die Länder DE, FR, GB und IT als für die Länder BE, CH, NL und SE nach dem Oberbegriff der zugehörigen Ansprüche 1 bzw. 2 ein Verfahren undeine Vorrichtung zum dosierten, gewichtsgerechten Abfüllen einer vorbestimmten Menge eines fließfähigen, pulver förmigen oder feingranulierten Abfüllguts in Verpackungsbehälter, insbesondere in Schlauchbeutetpackungen o. dgl. Aus der EP-A-0234605 (Stand der Technik nach Artikel 54(3) und (4) für die Länder DE, FR, GB und IT) ist ein derartiges Verfahren behannt, wobei die Einbringung des Abfüllguts in den Verpackungsbehälter gravimetrisch erfolgt, indem die in den Verpackungsbehälter einzubringende vorbestimmte Menge des Abfüllguts aus einem ersten Abfüllvorrat intervallweise gravimetrisch gesteuert mittels einer drehzahlgesteuerten Dosierschnecke in den Verpackungsbehälter eingetragen und anschließend eine der abgefüllten Menge in etwa entsprechende Menge des Abfüllguts aus einem zweiten Abfüllgutbvorrat dem ersten Abfüllgutvorrat dosiert innerhalb einer der Stillstandszeit der Packmaschine entsprechenden Zeit zugeführt wird, sowie eine Vorrichtung mit einer drehzahlgesteuerten, motorisch angetriebenen Austragsschnecke in einem Hüllrohr, das an das Auslaufende eines das Abfüllgut enthaltenden Behälters angeflanscht ist, wobei der Abfüllgutbehälter auf Gewichtsmeßdosen gelagert ist, oberhalb des Abfüllgutbehälters eine hinsichtlich der Anzahl ihrer Umdrehungen gesteuerte Eintragsschnecke angeordnet ist und der Anordnung eine Steuereinrichtung zugeordnet ist, welcher laufend die Meßdaten der Gewichtsmeßdosen zugeführt werden und welche zum Erreichen der vorgegebenen Abfüllmenge Steuerimpluse an einen Regler zur Veranlassung der in vorbestimmter Zeit notwendigen Anzahl von Umdrehungen der Welle des Antriebsmotors der Austragsschnecke und zur Steuerung des Antriebsmotors für die Eintragsschnecke abgibt.

Es ist bisher üblich, eine vorbestimmte Menge eines fließfähigen Abfüllguts auf zweierlei Weise zu dosieren und in Verpackungsbehälter, insbesondere in Schlauchbeutelpackungen, einzubringen. Nach der einen Methode erfolgt die Dosierung volumetrisch und nach der zweiten Methode gravimetrisch.

Die volumetrische Dosierung hat den Nachteil, außerordentlich ungenau zu sein, was beträchtliche Gewichtsdifferenzen hinsichtlich des Inhalts der Packungen zur Folge hat. Überall dort, wo es auf eine größere Genauigkeit bei der Portionierung des Abfüllguts ankommt, pflegt man Nachdosiersysteme mit einer Abschaltwaage einzusetzen, welche jedoch für Schlauchbeutelabpackmaschinen wegen der Verbindung des Verpackungsbehälters mit der Packmaschine nich anwendbar sind. Aber auch diese Geräte, die angeblich eine relativ hohe Genauigkeit erreichen lassen sollen, lassen erkennen, daß diese in der Praxis letztendlich doch nicht ausreichend ist, weil die aufgrund der Bestimmungen der Fertigpackungsverordnung notwendige Überfüllung ein Maß erreicht, welches zu nicht unbeträchtlichen Einbußen für den abfüllenden Betrieb führt. Dieser Sachverhalt ist durch das nachstehend weidergegebene Beispiel näher verdeutlicht.

Soll eine Packung beispielsweise 1.000 g eines Abfüllguts enthalten, so darf die abfüllungsbedingte Fehlmenge nicht größer sein als 15 g. Da erfahrungsgemäß die Abfüllvorrichtung mit einer Toleranzmenge von ± 20 g arbeitet, stellt sich im Durchschnitt aller Packungen ein mittleres Mindestgewicht der Abfüllmenge von 1.005 g ein. Dies bedeutet, daß die Überfüllung wenigstens 5 g pro Packung beträgt. Werden nun beispielsweise in einem Jahr 1,2 Millionen Packungen hergestellt, so beträgt die Überfüllung pro Jahr wenigstens 6.000 kg. Bei einem Kilogramm von angenommen DM 20,- ergibt sich aus der Überfüllung von nur 5 g bei einer 1.000 g-Packung ein Verlust von DM 120.000,-.

Das eingangs bezeichnete Verfahren und die zugenhörige Vorrichtung sind aus der US-A 4 381 545 bekannt. Dort dient der auf Gewichtsmeßdosen gelagerte Abfüllgutbehälter ganz offensichtlich für einen so großen Vorrat von Abfüllgut, der in mehrere Verpackungsbehälter abzufüllen ist. Demzufolge besteht ein sehr großer Gewichtsunterschied zwischen dem Gewicht des Abfüllbehälters vor dem Abfüllen von Abfüllgut in einen ersten Verpackungsbehälter und dem Gewicht des Abfüllgutbehälters nach dem Abfüllen von Abfüllgut in den letzten Verpakkungsbehälter, so daß die Gewichtsmeßdosen solche für einen verhältnismäßig großen Meßhereich sein müssen.

Der Erfindung liegt insoweit die Aufgabe zugrunde, das bekannte Verfahren und die Vorrichtung so auszubilden, daß der Einsatz von Meßdosen mit kleinem Meßbereich möglich ist, und zwar selbstverständlich unter Einhaltung der gesetzlichen Bestimmungen der Fertigpackungsverordnung, um schließlich die durch diese Bestimmungen bedingten Überfüllungen der Pakkungen auf ein Mindestmaß zu reduzieren.

Zur Lösung dieser Aufgabe wird erfindungsgemäß vorgeschlagen, diejenigen Maßnahmen anzuwenden, die im kennzeichneten Teil der die Lander DE, FR, GB und IT bzw. die Länder BE, CH, NL und SE betreffenden Ansprüche 1 bzw. 2 angegeben sind.

In der Zeichnung ist die Vorrichtung zur Durchführung des erfindungsgemäß ausgebildeten Verfahrens anhand eines besonders bevorzugten Ausführungsbeispiels betreffend sowohl die Vorrichtung der Ansprüche für die Länder DE, FR, GB und IT als auch die Vorrichtung des Anspruchs für die Länder BE, CH, NL und SE dargestellt.

Fig. 1 zeigt in schematischer Darstellung die erfindungsgemaß ausgebildete Vorrichtung zum dosierten, gewichtsgerechten Abfüllen einer vorbestimmten Menge eines fließfähigen, pulverförmigen oder feingranulierten Abfüllguts in besonders vorteilhafter Weise.

Ein von einem nicht näher dargestellten Gestell getragener Rahmen 11 dient der Abstützung des Abfüllgutbehälters 12, welcher mit seinen drei Pratzen 13 auf Gewichtsmeßdosen 14 aufliegt. An das untere Auslaufende des kegelförmigen Abfüllgutbehälters 12 ist das Hüllrohr 15 angeflanscht, in welchem sich die Austragsschnecke 16 befindet, die mit der Antriebswelle 17 des Antriebsmotors 18 gekuppelt ist. Die die Antriebswelle 17 umgebende Hohlwelle 19, die die im Inneren des konischen Abfüllgutbehälters 12 liegenden Rührflügel 20 antreibt, ist über ein Getriebe 21 mit dem Rührwerkantriebsmotor 22 gekuppelt. Oberhalb des Rahmens 11 ist eine Eintragsschnecke 23 angeordnet, deren Schnekkengehäuse 24 einer in den Abfüllgutbehälter 12 beführungsfrei hineinragenden Auslauf 25 aufweist. Das Eintragsschneckengehäuse 24 ist über einen Rohrstutzen 26 mit einem nicht im einzelnen dargestellten Vorratsbehälter 27 für das Abfüllgut verbunden. Die Eintragsschnecke 23 wird über das Getriebe 28 von dem Antriebsmotor 29 in Drehung versetzt.

Die Gewichtsmeßdosen 14 sind über die elektrischen Leitungen 30 über einen Meßverstärker und Analog/Digitalwandler 31 mit einem Steuergerät 32 verbunden, welches die diesem übermittelten Werte aufbereitet. Das Steuergerät 32 verarbeitet die vorerwähnten Werte und gibt und empfängt über die Leitungen 33 Impulse an bzw. von dem Motorregler 34, der seinerseits die Antriebsmotoren 18 und 29 entsprechend der vorgegebenen Sollkurve des produktspezifischen Zeit/Gewichtsdiagramms, von welchem eines bespielsweise in Fig 2B dargestellt ist, steuert. Zu Kontrollzwecken und zur Aufrechterhaltung eines bestimmten Niveaus im Abfüllgutbehälter 12 ist eine Tastvorrichtung 35 vorgesehen, deren Fühler 36 in den Abfüllgutbehälter 12 hineinragt. Diese Vorrichtung ist über die Leitung 37 gleichfalls mit dem Steuergerät 32 gekuppelt.

Die zuvor beschriebene und in Fig. 1 dargestellte Vorrichtung wird in der nachstehend näher bezeichneten, erfindungsgemäßen Weise betrieben.

Um zu einer höchstmöglichen Dosiergenauigkeit zu gelangen, wird die im Abfüllgutbehälter 12 jeweils vorrätig gehaltene Abfüllgutmenge relativ klein und konstant gehalten, damit die Gewichte und Gewichtsdifferenzen der auf den Gewichtsmeßdosen 14 abgestützten Vorrichtung möglichst klein gehalten bleiben. Durch die jeweils konstante Menge im Abfüllgutbehälter 12 ist der an jeder Stelle herrschende statische Druck in etwa gleich und damit systembedingt nur geringfügigen, vernachlässigbaren Schwankungen unterworfen. Außerdem kann bei der gewählten Ausführungsform erreicht werden, daß von außen auf das System einwirkende Einflüsse, wie z.B. Schwingungen, weitgehend unterdrückt, wenn nicht sogar ganz vermieden werden. Dies wirkt sich gleichfalls positiv auf die Verbesserung der Dosiergenauigkeit aus. Die vertikale Austragsschnecke 16 im diese umgebenden Hüllrohr 15 wird von dem Antriebsmotor 18 vorzugweise im phasenanschnittgesteuerten Elektromotor, dessen Drehzahl auf einen bestimmten Wert zwischen 0 und 1200 U/min einstellbar ist, angetrieben, und zwar zyklisch, wie dies insbesondere aus der Kurvendarstellung in Fig. 2A ersichlicht ist. Dabei fördet die Austragsschnecke 16 eine vorbestimmte Menge des Abfüllguts in den unter der unteren Mündung 38 angeordneten Verpakkungsbehälter 39. Sobald die vorbestimmte Menge Abfüllgut ausgetragen worden ist, schaltet das Steuergerät 32 über den Motorregler 34 den Antriebsmotor 18 ab, wodurch jedwede weitere Abgabe von Abfüllgut unterbleibt. Gleichzeitig wird der Antriebsmotor 29 eingeschaltet, wodurch die Eintragsschnecke 23 in etwa so viel Abfüllgut in den Abfüllgutbehälter 12 einträgt, als zuvor aus ihm abgegeben worden ist. Ausgehend von dem von den Gewichtsmeßdosen festgestellten Gewicht (G1) der auf diesen abgestimmten Vorrichtung einschließlich ihres inhalts wird nunmehr bei der Abgabe der nächsten Menge Abfüllgut (G2) ausgegangen, wie dies gleichfalls wieder auf Fig. 2A in einfacher Weise ersichtlich ist.

Zweckmäßigerweise erfolgt der Austrag durch die Austragsschnecke 16 in zwei Stufen. In einer ersten Stufe wird etwa 90 bis 95% der dosiert abzugebenden Abfüllgutmenge ausgebracht und in der zweiten Stufe bei verlangsamter Drehzahl der Austragsschnecke 16 die Restmenge, um auf diese Art und Weise gleichfalls die Genauigkeit in gewünschter Weise zu verbessern.

## Patentansprüche (Patentansprüche für folgende(n) Vertragsstaat(en) : DE FR GB IT BE CH LI NL SE)

1. Verfahren zum dosierten, gewichtsgerechten Abfüllen einer vorbestimmten Menge eines fließfähigen, pulver formigen oder feingranulierten Abfüllguts in Verpackungsbehälter, insbesondere in Schlauchbeutelpackungen o. dgl., wobei die Einbringung des Abfüllguts in den Verpackungbehälter gravimetrisch erfolgt, indem die in den Verpackungsbehälter einzubringende vorbestimmte Menge des Abfüllguts aus einem ersten Abfüllvorrat intervallweise gravimetrisch gesteuert mittels einer drehzahlgesteuerten Dosierschnecke in den Verpackungsbehälter eingetragen, dadurch gekennzeichnet, daß anschließend eine der abgefüllten Menge in etwa entsprechende Menge des Abfüllguts aus einem zweiten Abfüllgutvorrat dem ersten Abfüllgutvorrat dosiert innerhalb einer der Stillstandszeit der Packmaschine entsprechenden Zeit zugeführt wird, und daß der erste Abfüllgutvorrat durch Rühren aufgelockert wird.

2. Vorrichtung zum dosierten, gewichtsgerechten Abfüllen einer vorbestimmten Menge eines fließfähigen, pulverformigen oder feingranulierten Abfüllguts in Verpackungsbehälter (39), insbesondere Schlauchbeutelpackungen o. dgl., mit einer drehzahlgesteuerten, motorisch angetriebenen Austragsschnecke (16) in einem Hüllrohr (15), das an das Auslaufende eines das Abfüllgut enthaltenden Abfüllgutbehälters (12) angeflanscht ist, der auf Gewichtsmeßdosen (14) gelagert ist, und mit einer Steuereinrichtung (31, 32), welcher laufend die Meßdaten der Gewichtsmeßdosen (14) zugeführt werden und welche zum Erreichen der vorgegebenen Abfüllmenge Steuerimpulse an einen Regler (34) zur Veranlassung der in vorbestimmter Zeit notwendigen Anzahl von Umdrehungen der Welle (19) des Antriebsmotors (18) der Austragsschnecke (16) abgibt, dadurch gekennzeichnet, daß oberhalb des Abfüllgutbehälters (12) eine hinsichtlich der Anzahl ihrer Umdrehungen gesteuerte Eintragsschnecke (23) angeordnet ist, und daß die Steuereinrichtung (31, 32) zugleich dieser Eintragsschnecke (23) zugeordnet ist, die Steuerimpulse an den Regler auch zur Steuerung des Antriebsmotors (29) für die Eintragsschnecke (23) über eine Zeitschaltstufe abgibt, daß in dem Abfüllgutbehälter (12) ein motorisch angetriebener Rührflügel (20) vergesehen ist.

3. Vorrichtung nach Anspruch 2, dadurch gekennzeichnet, daß die Welle für den Rührflügel (20) als Hohlwelle (19) ausgebildet ist, die die Antreibswelle (17) der Austragsschnecke (16) umbigt.

## Patentansprüche (Patentansprüche für folgende(n) Vertragsstaat(en) : DE FR GB IT BE CH LI NL SE)

1. Verfahren zum dosierten, gewichtsgerechten Abfüllen einer vorbestimmten Menge eines fließfähigen, pulverformigen oder feingranulierten Abfüllguts in Verpackungsbehälter, insbesondere in Schlauchbeutelpackungen o. dgl., wobei die Einbringung des Abfüllguts in den Verpackungbehälter gravimetrisch erfolgt, indem die in den Verpackungsbehälter einzubringende vorbestimmte Menge des Abfüllguts aus einem ersten Abfüllgutvorrat intervallweise gravimetrisch gesteuert mittels einer drehzahlgesteuerten Dosierschnecke in den Verpackungsbehälter eingetragen wird, dadurch gekennzeichnet, daß anschließend eine der abgefüllten Menge in etwa entsprechende Menge des Abfüllguts aus einem zweiten Abfüllgutvorrat dem ersten Abfüllgutvorrat dosiert innerhalb einer der Stillstandszeit der Packmaschine entsprechenden Zeit zugeführt wird.

2. Vorrichtung zum dosierten, gewichtsgerechten Abfüllen einer vorbestimmten Menge eines fließfähigen, pulverformigen oder feingranulierten Abfüllguts in Verpackungsbehälter (39), insbesondere Schlauchbeutelpackungen o. dgl., mit einer drehzahlgesteuerten, motorisch angetriebenen Austragsschnecke (16) in einem Hüllrohr (15), das an das Auslaufende eines das Abfüllgut enthaltenden Abfüllgutbehälter (12) angeflanscht ist, der auf Gewichtsdosen (14) gelagert ist, und mit einer Steuereinrichtung (31, 32), welcher laufend die Meßdaten der Gewichtsmeßdosen (14) zugeführt werden und welche zum Erreichen der vorgegebenen Abfüllmenge Steuerimpulse an einen Regler (34) zur Veranlassung der in vorbestimmter Zeit notwendigen Anzahl von Umdrehungen der Welle (19) des Antriebsmotors (18) der Austragsschnecke (16) abgibt, dadurch gekennzeichnet, daß oberhalb des Abfüllgutbehälters (12) eine hinsichtlich der Anzahl ihrer Umdrehungen gesteuerte Eintragsschnecke (23) angeordnet ist und daß die Steuereinrichtung (31, 32) zugleich dieser Eintragsschnecke (23) zugeordnet ist, die Steuerimpulse an den Regler(34) auch zur Steuerung des Antriebsmotors (29) für die Eintragsschnecke (23) über eine Zeitschaltstufe abgibt.

## Revendications (Revendications pour l'(les) Etat(s) contractant(s) suivant(s) : DE FR GB IT BE CH LI NL SE)

1. Procédé de distribution, au juste poids, de doses d'une quantité fixée à l'avance d'un matériau fluide de remplissage, pulvérulent ou finement granulé, dans des emballages de conservation, notamment dans des sacs d'emballage formés à partir d'un tube souple ou des emballages analogues, du type selon lequel l'introduction du matériau de remplissage dans l'emballage de conservation s'effectue d'une manière pondérale, le quantité fixée à l'avance de matériau de remplissage qui doit être introduite dans l'emballage étant déposée dans ce dernier à partir d'un premier réservoir de matériau de remplissage, d'une manière commandée au niveau du poids et par intervalles, à l'aide d'une vis doseuse à vitesse de rotation commandée, caractérisé en ce qu'ensuite, une quantité du matériau de remplissage correspondant pratiquement à la quantité distribuée est amenée d'un second réservoir de matériau de remplissage au premier réservoir, d'un manière dosée et en un temps correspondant à la période d'arrêt de la machine d'emballage, et en ce qu'on réduit le tassement de la première quantité de réserve de matériau de remplissage à l'aide d'une agitation.

2. Dispositif de distribution, au juste poids, de doses d'une quantité fixée à l'avance d'un matériau fluide de remplissage, pulvérulent ou finement granulé, dans des emballages de conservation (39), notamment dans des sacs d'emballage formés à partir d'un tube souple ou des emballages analogues, du type comprenant, d'une part, une vis sans fin de sortie (16), entraînée par un moteur et à vitesse de rotation commandée, qui est disposée dans un tube-enveloppe (15) qui est fixé par des brides sur l'extrémité de sortie d'une réservoir (12) contenant le matériau de remplissage, ce réservoir étant monté sur des boîtes dynamométriques de mesure de poids (14), et, d'autre part, un dispositif de commande (31, 32) auquel les données de mesure des boîtes dynamométriques (14) sont amenées d'une manière continue et qui, en vue de l'obtention de la quantité de remplissage fixée à l'avance, délivre des impulsions de commande à un régulateur (34) permettant de fixer le nombre de tours de l'arbre (19) du moteur d'entraînement (18) de la vis sans fin de sortie (16) qui est nécessaire en un temps fixé à l'avance, caractérisé en ce qu'une vis sans fin d'entrée (23), dont le nombre de tours est commandé, est disposée au-dessus du réservoir de matériau de remplissage (12), en ce que le dispositif de commande (31, 32) est associé aussi à cette vis sans fin d'entrée (23), ses impulsions de commande étant délivrées au régulateur, par l'intermédiaire d'un étage à fonction de minuterie, dans le but de commander aussi le moteur d'entraînement (29) prévu pour la vis sans fin d'entrée (23), et en ce que des palattes d'agitation (20) entraînées par un moteur sont prévues dans le réservoir de matériau de remplissage (12).

3. Dispositif suivant la revendication 2, caractérisé en ce que l'arbre prévu pour les ailettes d'agitation (20) est réalisé sous la forme d'un arbre creux (19) qui entoure l'arbre d'entraînement (17) de la vis sans fin de sortie (16).

## Revendications (Revendications pour l'(les) Etat(s) contractant(s) suivant(s) : DE FR GB IT BE CH LI NL SE)

1. Procédé de distribution, au juste poids, de doses d'une quantité fixée à l'avance d'un matériau fluide de remplissage, pulvérulent ou finement granulé, dans des emballages de conservation, notamment dans des sacs d'emballage formés à partir d'un tube souple ou des emballages analogues, du type selon lequel l'introduction du matériau de remplissage dans l'emballage de conservation s'effectue d'une manière pondérale, le quantité fixée à l'avance de matériau de remplissage qui doit être introduite dans l'emballage étant déposée dans ce dernier à partir d'un premier réservoir de matériau de remplissage, d'une manière commandée au niveau du poids et par intervalles, à l'aide d'une vis doseuse à vitesse de rotation commandée, caractérisé en ce qu'ensuite, une qualitité du matériau de remplissage correspondant pratiquement à la quantité distribuée est amenée d'un second réservoir de matériau de remplissage au premier réservoir, d'un manière dosée et en un temps correspondant à la période d'arrêt de la machine d'emballage.

2. Dispositif de distribution, au juste poids, de doses d'une quantité fixée à l'avance d'un matériau fluide de remplissage, pulvérulent ou finement granulé, dans des emballages de conservation (39), notamment dans des sacs d'emballage formés à partir d'un tube souple ou des emballages analogues, du type comprenant, d'une part, une vis sans fin de sortie (16), entraînée par un moteur et à vitesse de rotation commandée, qui est disposée dans un tube-enveloppe (15) qui est fixé par des brides sur l'extrémité de sortie d'une réservoir (12) contenant le matériau de remplissage, ce réservoir étant monté sur des boîtes dynamométriques de mesure de poids (14), et, d'autre part, un dispositif de commande (31, 32) auquel les données de mesure des boîtes dynamométriques (14) sont amenées d'une manière continue et qui, en vue de l'obtention de la quantité de remplissage fixée à l'avance, délivre des impulsions de commande à un régulateur (34) permettant de fixer le nombre de tours de l'arbre (19) du moteur d'entraînement (18) de la vis sans fin de sortie (16) qui est nécessaire en un temps fixé à l'avance, caractérisé en ce qu'une vis sans fin d'entrée (23), dont le nombre de tours est commandé, est disposée au-dessus du réservoir de matériau de remplissage (12), en ce que le dispositif de commande (31, 32) est associé aussi à cette vis (23), ses impulsions de commande étant délivrées au régulateur, par l'intermédiaire d'un étage à fonction de minuterie, dans le but de commander aussi le moteur d'entraînement (29) prévu pour la vis sans fin d'entrée.

## Claims (Claims for the following Contracting State(s) : s: DE FR GB IT BE CH LI NL SE)

1. Process for the metered, precise weight filling of a predetermined amount of a fluid, powdery or fine-grained filling material into packaging containers, in particular into tubular bag packages or the like, whereby the filling material is gravimetrically introduced into the packaging container, with the predetermined amount of filling material to be introduced into the packaging container from a first reservoir being gravimetrically controlled at intervals by means of a speed-controlled metering screw and fed into the packing container, characterised in that a metered amount of the filling material corresponding more or less to the amount dispensed is then transferred from a second filling material reservoir to the first filling material reservoir within a period corresponding to the stoppage time of the packaging machine, and in that the first filling material reservoir is loosened by agitation.

2. Device for the metered precise weight filling of a predetermined amount of a fluid, powdery or fine grained filling material into packaging containers (39), in particular tubular bag packaging or the like, having a speed-controlled motor-driven delivery screw (16) in a jacket (15) which is flanged to the outlet end of a filling material container (12) containing the filling material, the container being mounted on weight measuring means (14), and having a control device (31, 32) to which the measurement data from the weight measuring means (14) are continuously supplied and which, in order to obtain the predetermined filling amount, transmits control pulses to a control unit (34) to instigate the number of rotations of the shaft (19) of the drive motor (18) of the delivery screw (16) necessary within a predetermined time, characterised in that above the filling material container (12) there is arranged a feed screw (23) controlled with respect to the number of its rotations and in that the control device (31, 32) is assigned at the same time to this feed screw (23) which transmits control pulses to the control unit also to control the drive motor (29) for the feed screw (23) by means of a time switch stage, and in that a motor-driven agitating vane (20) is provided in the filling material container (12).

3. Device according to claim 2, characterised in that the shaft for the agitating vane (20) is constructed as a hollow shaft (19) which surrounds the drive shaft (17) of the delivery screw (16).

## Claims (Claims for the following Contracting State(s) : s: DE FR GB IT BE CH LI NL SE)

1. Process for the metered, precise weight filling of a predetermined amount of a fluid, powdery or fine-grained filling material into packaging containers, in particular into tubular bag packages or the like, whereby the filling material is gravimetrically introduced into the packaging container, with the predetermined amount of filling material to be introduced into the packaging container from a first reservoir being gravimetrically controlled at intervals by means of a speed-controlled metering screw and fed into the packing container, characterised in that a metered amount of the filling material corresponding more or less to the amount dispensed is then transferred from a second filling material reservoir to the first filling material reservoir within a period corresponding to the stoppage time of the packaging machine.

2. Device for the metered precise weight filling of a predetermined amount of a fluid, powdery or fine grained filling material into packaging containers (39), in particular tubular bag packaging or the like, having a speed-controlled motor-driven delivery screw (16) in a jacket (15) which is flanged to the outlet end of a filling material container (12) containing the filling material, the container being mounted on weight [measuring] means (14), and having a control device (31,32) to which the measurement data from the weight measuring means (14) are continuously supplied and which, in order to obtain the predetermined filling amount, transmits control pulses to a control unit (34) to instigate the number of rotations of the shaft (19) of the drive motor (18) of the delivery screw (16) necessary within a predetermined time, characterised in that above the filling material container (12) there is arranged a feed screw (23) controlled with respect to the number of its rotations and in that the control device (31, 32) is assigned at the same time to this feed screw (23) which transmits control pulses to the control unit (34) also to control the drive motor (29) for the feed screw (23) by means of a time switch stage.
